# EUROPÄISCHE PATENTSCHRIFT

(11) **EP 2 546 027 B1**
(45) Veröffentlichungstag und Bekanntmachung des Hinweises auf die Patenterteilung: **07.05.2014**
(21) Anmeldenummer: 11005819.5
(22) Anmeldetag: 15.07.2011
(51) Int. Cl.: B25B 1/18, B25B 1/24

(54) **Spannvorrichtung**
Clamping device
Dispositif de serrage

(43) Veröffentlichungstag der Anmeldung: 16.01.2013
(73) Patentinhaber: Hofstetter Vorrichtungs- & Maschinenbau GmbH, 6106 Werthenstein (CH)
(72) Erfinder: Hofstetter, Rudolf, 6106 Werthenstein (CH)
(74) Vertreter: WinterLewandowsky

(56) Entgegenhaltungen:
- EP-A2- 1 329 283
- WO-A1-00/13855
- DE-A1- 10 146 076
- DE-A1- 19 962 380
- FR-A1- 2 613 269
- US-A- 2 683 386
- US-A- 5 139 246

## Beschreibung

Die vorliegende Erfindung betrifft eine Spannvorrichtung mit Spannbacken, die in einer Spannstellung einen definierten Spannabstand einnehmen, in dem ein Werkstück gehalten ist.

Gattungsgemäße Spannvorrichtungen sind bekannt. Sobald jedoch ein Werkstückwechsel erfolgt, bei dem Werkstücke mit unterschiedlichen Abmessungen gespannt werden müssen, ist es erforderlich, die bekannten Spannvorrichtungen umzurüsten, um sie an die Abmessungen der jeweiligen zu spannenden Werkstücke anzupassen. Dies ist zeitraubend und kostenintensiv und unterbricht den Rhythmus des Arbeitsablaufs.

Die Aufgabe der vorliegenden Erfindung besteht somit darin, eine gattungsgemäße Spannvorrichtung derart weiterzuentwickeln, dass die Notwendigkeit zur Umrüstung beim Werkstückwechsel zumindest reduziert wird, bevorzugt jedoch entfällt.

Diese Aufgabe wird mit einer Spannvorrichtung mit den Merkmalen des Patentanspruchs 1 gelöst. Erfindungsgemäß ist vorgesehen, dass eine Justiervorrichtung zum Voreinstellen verschiedener definierter Spannabstände in Abhängigkeit von den Abmessungen des zu spannenden Werkstücks vorgesehen ist.

Mit der erfindungsgemäßen Spannvorrichtung können Werkstücke mit unterschiedlichen Abmessungen eingespannt werden. Abhängig von der Baugröße und den Abmessungen der erfindungsgemäßen Spannvorrichtung können unterschiedliche Spannabstände über einen großen Längenbereich eingestellt werden. Die Notwendigkeit zur Umrüstung entfällt somit zumindest im Bereich dieser Spannabstände. Damit ist das Spannen von Werkstücken unterschiedlicher Abmessungen deutlich vereinfacht. Die Arbeits- und Materialkosten für die Umrüstung entfallen. Die erfindungsgemäße Spannvorrichtung kann für eine Vielzahl von Werkstückspannsystemen benutzt werden. Insbesondere ist eine Montage von mehreren Spannvorrichtungen auf einem Spannturm möglich. Die erfindungsgemäße Spannvorrichtung ist ferner für den Einsatz mit Arbeitsrobotern sehr gut geeignet und kann insbesondere schnell und zielgerichtet mittels Arbeitsrobotern bestückt werden. Die erfindungsgemäße Spannvorrichtung ist auf einfache Weise mittels einer elektronischen Steuerung automatisierbar, und alle Einstellungen können ohne manuelle Einwirkung erfolgen, insbesondere vorprogrammiert werden.

Vorteilhafte Weiterbildungen ergeben sich aus den Unteransprüchen.

Die vorliegende Erfindung besteht darin, dass die Justiereinrichtung in einem Führungsgehäuse aufgenommen ist, in welchem ein Führungselement über einen definierten Justierweg bewegbar geführt ist, das Führungselement mit mindestens einer Spannbacke in Wirkverbindung steht und zum Voreinstellen verschiedener definierter Spannabstände das Führungselement im Führungsgehäuse fixierbar ist. Diese Ausführungsform ist robust ausgebildet und einfach zu bedienen. Der Justierweg bestimmt und begrenzt sowohl den maximalen als auch den minimalen Spannabstand der Spannbacken. Die Auslegung der erfindungsgemäßen Spannvorrichtung für unterschiedliche Spannabstände kann also besonders einfach über die Länge des Justierwegs festgelegt werden.

Gemäß der vorliegenden Erfindung weist das Führungselement einen Klemmbolzen auf, der an seinem freien Ende mit einem Klemmstück versehen ist, welcher mit mindestens einer Spannbacke in Wirkverbindung steht. Dies stellt eine besonders einfache und stabile Verbindung zwischen dem Führungsgehäuse und den Spannbacken dar.

Der Klemmbolzen ist in einem im Führungselement vorgesehenen Hohlraum aufgenommen, der Druckkammern zur hydraulischen oder pneumatischen Steuerung der Justiervorrichtung bildet. Auf diese Weise kann die Justiereinrichtung zuverlässig und bequem von außen gesteuert werden. Bevorzugt ist in einer Druckkammer eine Druckfeder angeordnet ist und dass das Führungselement durch Betätigung des Klemmbolzens entgegen der Federkraft der Druckfeder im Führungsgehäuse entriegelbar ist. Das Führungselement steht somit in verriegeltem Zustand unter federnder Vorspannung und ist auf diese Weise sicher fixiert.

Eine weitere bevorzugte Weiterbildung der vorliegenden Erfindung besteht darin, dass der Justiervorrichtung eine Einstellvorrichtung zum Einstellen eines Spannhubs zugeordnet ist. Nach der Einstellung eines definierten Spannabstandes für bestimmte Werkstücke muss somit die Justiervorrichtung nicht mehr bewegt werden, um diese Werkstücke während des Bearbeitungsvorgangs nacheinander zu spannen und wieder freizugeben. Die Einstellvorrichtung kann insbesondere derart ausgebildet sein, dass sie einen Verstellanschlag aufweist, der mit der Justiervorrichtung in Wirkverbindung steht und die Position sowie die Länge des Spannhubs in der Spannvorrichtung festlegt.

Zweckmäßigerweise steht der Verstellanschlag mit einem Einstellkolben in Wirkverbindung, der über Druckkammern hydraulisch oder pneumatisch steuerbar ist, um die Position des Verstellanschlags möglichst genau festlegen zu können.

Die Spannbacken sind vorzugsweise auf Grundbacken befestigt, so dass die Justiereinrichtung und die Einstellvorrichtung nicht direkt an den Spannbacken angreifen und dadurch das Spannen des Werkstücks behindern. Daher ist die Einstellvorrichtung zweckmäßigerweise in einer Grundbacke angeordnet.

Es genügt, wenn die Justiervorrichtung mit einer Spannbacke in unmittelbarer Wirkverbindung steht. Insbesondere in diesem Fall ist es zweckmäßig, zur Synchronisierung der Bewegung der Spannbacken jede Grundbacke mit einer Zahnstange zu verbinden, wobei jede Zahnstange in ein federnd vorgespanntes Doppelzahnrad eingreifen, welches in der Spannvorrichtung drehbar gelagert ist. Die federnde Vorspannung gewährleistet einen spielfreien Eingriff zwischen Doppelzahnrad und Zahnstangen und damit eine spielfreie Bewegung der Grundbacken.

Weitere Ausgestaltungen der vorliegenden Erfindung bestehen darin, dass die Justiervorrichtung mit einer Spannbacke in unmittelbarer Wirkverbindung steht, während die zweite Spannbacke ortsfest ist. In diesem Fall ist eine Synchronisierung nicht erforderlich. Schließlich können auch beide Spannbacken der erfindungsgemäßen Spannvorrichtung mit je einer Justiervorrichtung in unmittelbarer Wirkverbindung stehen.

Jede Grundbacke ist vorzugsweise auf einem gehäusefesten Bolzen bewegbar angeordnet, wobei die Grundbacken vorzugsweise über Druckkammern pneumatisch oder hydraulisch steuerbar sind. Eine mögliche Ausgestaltung besteht darin, dass jeder Bolzen einen Druckteller aufweist und in einer in der Grundbacke vorgesehenen Ausnehmung aufgenommen ist derart, dass mittels des Drucktellers die Ausnehmung in die Druckkammern unterteilt ist.

Besonders bevorzugt enthalten die Bolzen Fluidleitungen zur hydraulischen oder pneumatischen Versorgung der Spannvorrichtung, welche mit zwei Schaltvorrichtungen (10a, 10b) zur Betätigung von zwei Ventilen verbunden sind. Auf diese Weise sind weder Schläuche noch sonstige separate Fluidleitungen für die erfindungsgemäße Vorrichtung erforderlich, so dass eine besonders hohe Betriebssicherheit gewährleistet ist.

Zur weiteren Stabilisierung der erfindungsgemäßen Vorrichtung ist vorzugsweise ein Gehäuse vorgesehen, wobei die Grundbacken in horizontal im Gehäuse verlaufenden Führungsnuten geführt sind.

Ein Ausführungsbeispiel der vorliegenden Erfindung wird im Folgenden anhand der beigefügten Zeichnungen näher beschrieben. Es zeigen in schematischer, nicht maßstabsgetreuer Darstellung:
- Figur 1: eine perspektivische Darstellung eines Ausführungsbeispiels einer erfindungsgemäßen Spannvorrichtung;
- Figur 2: einen Längsschnitt durch die Spannvorrichtung gemäß Figur 1;
- Figur 3: eine perspektivische Darstellung eines Doppelzahnradgetriebes für eine Spannvorrichtung gemäß Figur 1;
- Figur 4a: eine Draufsicht auf einen Schnitt entlang der Linie IV - IV in Figur 1, wobei die erfindungsgemäße Spannvorrichtung sich in einer Ausgangsstellung befindet;
- Figur 4b: die Darstellung gemäß Figur 4a, wobei die erfindungsgemäße Spannvorrichtung sich in einer Abtaststellung befindet;
- Figur 4c: die Darstellung gemäß Figur 4a, wobei die erfindungsgemäße Spannvorrichtung sich in einer Beladestellung befindet;
- Figur 4d: die Darstellung gemäß Figur 4a, wobei die erfindungsgemäße Spannvorrichtung sich in einer Spannstellung befindet.

Die Figuren 1 und 2 zeigen ein Ausführungsbeispiel einer erfindungsgemäßen Spannvorrichtung 100. Die erfindungsgemäße Spannvorrichtung 100 kann bspw. in an sich bekannter Weise an einem Spannturm befestigt sein. Die Spannvorrichtung 100 weist ein Gehäuse 45 aus einer Grundplatte 1, zwei vertikalen Seitenwänden 2 und zwei Führungsleisten 3 auf. Die Grundplatte 1, die vertikalen Seitenwände 2 und die Führungsleisten 3 können ein einstückiges oder mehrstückiges Gehäuse 45 bilden. Im Ausführungsbeispiel ist das Gehäuse 45 mehrstückig ausgebildet. Auf der Grundplatte 1 sind entlang ihrer Längskanten die zwei vertikalen Seitenwände 2 angebracht. Auf den Seitenwänden 2 sind die Führungsleisten 3 befestigt, die jeweils mit der zugeordneten Seitenwand 2 eine horizontal verlaufende Führungsnut 23 bilden. In den Führungsnuten 23 sind zwei Grundbacken 4 geführt, die in Richtung der Doppelpfeile A gegenläufig bewegbar sind. Auf jeder Grundbacke 4 ist eine Spannbacke 7 mit einer Werkstückauflage 7' befestigt. Die Spannbacken 7 definieren und begrenzen eine Spannöffnung 43 mit einem Spannabstand S, S'. Zwischen den Spannbacken 7 ist eine Abdeckplatte 6 vorgesehen, die auf den Führungsleisten 3 befestigt ist. An der Außenseite zumindest einer Seitenwand 2 ist ein Führungsgehäuse 8 zum Ansteuern zumindest einer Grundbacke 4 vorgesehen. An der Außenseite einer Seitenwand ist ferner ein Ventilkörper 9 angebracht, der Ventile (nicht dargestellt) zur Fluidversorgung der erfindungsgemäßen Spannvorrichtung 100 aufnimmt. Am Ventilkörper 9 sind Schaltvorrichtungen 10a, 10b zum Betätigen der Ventile vorgesehen. Ventilkörper und/oder Schaltvorrichtungen können bspw. auch an einem Spannturm vorgesehen sein und zur Fluidversorgung mehrerer am Spannturm angebrachter erfindungsgemäßer Spannvorrichtungen dienen.

Die Grundbacken 4 werden mittels eines Fluids (bspw. Hydraulikflüssigkeit oder Druckluft) bewegt, um die Spannbacken 7 zu öffnen und zu schließen. Zu diesem Zweck ist jede Grundbacke 4 auf einem Bolzen 12 entlang des Doppelpfeils A bewegbar angeordnet. Die Bolzen 12 sind mit einem Lagerbock 11 fest verbunden, bspw. gepresst, geschraubt oder geschweißt, und weisen an ihrem freien Ende jeweils eine Druckplatte 24 auf. Jeder Bolzen 12 ist mit seinem freien Ende einschließlich der Druckplatte 24 in einer in jeder Grundbacke 4 vorgesehenen Ausnehmung aufgenommen. Jede Druckplatte 24 teilt jede Ausnehmung in eine innere Druckkammer 30 und eine äußere Druckkammer 31 zur Aufnahme des Fluids. Die äußere Druckkammer 31 ist mit einem Verschlussdeckel 5 verschlossen. Die Beaufschlagung der Druckkammern 30, 31 mit dem Fluid geschieht in an sich bekannter Weise über in den Bolzen 12 angeordnete Fluidleitungen 25, die mit dem Ventilkörper 9 und der Schaltvorrichtung 10a verbunden sind (nicht dargestellt). Die Ansteuerung jeder einzelnen Druckkammer 30, 31 erfolgt in an sich bekannter Weise über in den Fluidleitungen 25 angeordneten Rückschlagventilen (nicht dargestellt). Wenn die äußeren Druckkammern 31 beaufschlagt werden, werden die Grundbacken 4 auf den Bolzen 12 nach außen bewegt und die Spannbacken 7 geöffnet. Wenn die inneren Druckkammern 30 beaufschlagt werden, werden die Grundbacken 4 auf den Bolzen 12 nach innen bewegt und die Spannbacken 7 geschlossen, bis der Spannabstand S erreicht ist und ein Werkstück gespannt werden kann.

In Umkehrung hierzu kann die erfindungsgemäße Spannvorrichtung 100 auch zum Spannen eines Werkstücks von innen genutzt werden, wenn das Werkstück über einen zum Spannen geeigneten Hohlraum verfügt (vgl. die gestrichelte Darstellung in Figur 2). In diesem Fall werden zum Freigeben des Werkstücks die inneren Druckkammern 30 beaufschlagt, so dass die die Grundbacken 4 auf den Bolzen 12 nach innen bewegt, und die Spannbacken 7 geben das Werkstück frei. Wenn die äußeren Druckkammern 31 beaufschlagt werden, werden die Grundbacken 4 auf den Bolzen 12 nach außen bewegt, so dass das Werkstück zwischen den Spannbacken 7 gespannt wird. Der Spannabstand S' zwischen den Spannbacken 7, bei dem das Werkstück gespannt ist, ist in diesem Fall größer als der Abstand zwischen den Spannbacken 7, wenn das Werkstück freigegeben wird. Im Folgenden wird nur die Variante beschrieben, in der das Werkstück 44 von außen gespannt ist. Das Spannen eines Werkstücks von innen ergibt sich dann aus der Umkehrung dieser Beschreibung.

Zur Synchronisierung der Bewegung der Grundbacken 4 ist ein an sich bekanntes Doppelzahnradgetriebe vorgesehen, dessen Aufbau in Figur 3 dargestellt ist. An jeder Grundbacke 4 ist eine Zahnstange 14 befestigt, die mit einem Doppelzahnrad 13 aus zwei Zahnrädern 13', 13" in Eingriff steht. Das Doppelzahnrad 13 ist unterhalb des Lagerbocks 11 auf einer Achse 42 gelagert. Die beiden Zahnräder 13', 13" des Doppelzahnrads 13 sind etwas gegeneinander versetzt angeordnet und in dieser Stellung federnd vorgespannt, um eine spielfreie Bewegung zu gewährleisten. Auf diese Weise muss nur eine Grundbacke 4 angesteuert werden, um die erfindungsgemäße Spannvorrichtung 100 zu betätigen, während die zweite Grundbacke 4 über das Doppelzahnradgetriebe synchron mitgenommen wird.

Selbstverständlich können auch beide Grundbacken 4 mit je einer Justiervorrichtung angesteuert werden. Ferner kann auch eine Grundbacke 4 mit der Justiervorrichtung angesteuert werden, während die Grundbacke feststeht, so dass ein Doppelzahnradgetriebe nicht benötigt wird.

Aus den Figuren 4a bis 4d ergeben sich schrittweise der Aufbau und die Funktionsweise der Steuerung der erfindungsgemäßen Spannvorrichtung 100. Figur 4a zeigt eine Teildarstellung der erfindungsgemäßen Spannvorrichtung gemäß Figur 1, wobei in einer Draufsicht ein Schnitt durch das Führungsgehäuse 8, den zugeordneten Bereich der Seitenwand 2 und den zugeordneten Bereich einer Grundbacke 4 dargestellt sind.

Das Führungsgehäuse 8 weist eine Ausnehmung 26 auf, der mit einer weiteren Ausnehmung 27 in der Seitenwand 2 korrespondiert. Die Ausnehmungen 26, 27 bilden zusammen einen Führungskanal 28 für ein zweiteiliges Führungselement 29. Das Führungselement 29 ist aus einem Führungskörper 15 und einem Führungsdeckel 16 gebildet, die im Ausführungsbeispiel miteinander verschraubt sind und einen Hohlraum bilden. In den Hohlraum ist ein Klemmbolzen 17 aufgenommen, dessen Kopf den Hohlraum in eine untere Druckkammer 32 und eine obere Druckkammer 33 teilt. In der oberen Druckkammer 33 ist eine Druckfeder 18, im Ausführungsbeispiel eine Tellerfeder angeordnet, die den Klemmbolzen 17 gegen die Druckkammer 32 und den Führungsdeckel 16 drückt. Die Druckkammern 32, 33 werden über Fluidleitungen versorgt, die ausgehend von der Schaltvorrichtung 10b und dem Ventilkörper 9 durch die Seitenwand 2 des Gehäuses 45 zum Führungsgehäuse 8 führen und durch das Führungselement 29 in die Druckkammern 32, 33 münden (nicht dargestellt). Die Ansteuerung jeder einzelnen Druckkammer 32, 33 erfolgt in an sich bekannter Weise über in den Fluidleitungen angeordneten Rückschlagventilen (nicht dargestellt).

Das freie Ende des Klemmbolzens 17 ragt durch einen Hohlraum 36 in der Seitenwand 2 in eine Ausnehmung der Grundbacke 4. Auf dem freien Ende des Klemmbolzens 17 ist ein Klemmstück 19 befestigt, bspw. aufgepresst oder verschweißt. Das Klemmstück 19 ist in einer Ausnehmung 37 in der Seitenwand geführt und ragt ebenfalls in die Grundbacke 4 hinein. Das Klemmstück 19 greift in eine Vertiefung 38 eines Verstellanschlags 20 ein, der in der Grundbacke 4 verschiebbar aufgenommen ist. Die Vertiefung 38 ist hierbei etwas länger (im Ausführungsbeispiel etwa 2 - 3 mm) als die Abmessung des Klemmstücks 19 in dem in die Vertiefung hineinragenden Bereich. Diese Längendifferenz definiert einen Spannhub H. Dem Verstellanschlag 20 ist ein Einstellkolben 22 zugeordnet, an dessen dem Verstellanschlag 20 zugewandten Ende ein Hubanschlag 21 fest angebracht, bspw. aufgepresst oder verschraubt ist. Der Hubanschlag 21 ist geführt in einem von der Seitenwand 2 und der Grundbacke 4 gebildeten Führungsraum 39, in den ein Ende des Verstellanschlags 20 hineinragt. Das dem Verstellanschlag 20 abgewandte Ende des Einstellkolbens 22 ist in einem Hohlraum aufgenommen, derart, dass eine innere Druckkammer 34 und eine äußere Druckkammer 35 gebildet werden. Die äußere Druckkammer 35 ist mit einem Verschlusstopfen 41 verschlossen. Die Druckkammern 34, 35 werden Fluidleitungen versorgt, die ausgehend von der Schaltvorrichtung 10b und dem Ventilkörper 9 durch die Grundplatte 1 in die Grundbacke 4 führen und von dort in die Druckkammern 34, 35 münden, wobei die Druckkammern 34, 35 in jeder Stellung der Grundbacke 4 mit Fluid beaufschlagt werden können. Die Ansteuerung jeder einzelnen Druckkammer 34, 35 erfolgt in an sich bekannter Weise über in den Fluidleitungen angeordneten Rückschlagventilen (nicht dargestellt).

Die Funktion der erfindungsgemäßen Spannvorrichtung 100 wird nachfolgend beschrieben. Figur 4a zeigt eine Ausgangsstellung, in welcher die Spannbacken 7 weitestmöglich geöffnet sind. Zu diesem Zweck wird die untere Druckkammer 32 beaufschlagt, wodurch die Tellerfeder 18 komprimiert wird. Dadurch werden der Klemmbolzen 17 und das Führungselement 29 um ein Weniges angehoben. Das Führungselement 29 wird auf diese Weise entriegelt. Dadurch können durch Beaufschlagen der Druckkammern 31 den Grundbacken 4 und damit die Spannbacken 7 auseinander gefahren werden, bis das Führungselement 29 das Ende des Führungskanals 28 erreicht hat und das Klemmstück 19 das Ende der Ausnehmung 37 erreicht hat. In dieser Position liegt der Verstellanschlag 20 mit seinem der Spannöffnung 43 zugewandten Ende am Klemmstück 19 und an der Grundbacke 4 an, wie es in Figur 4a dargestellt ist. Zugleich ist der Einstellkolben 22 vollständig zurückgeschoben (in Figur 4a nach links). Ausgehend von dieser Ausgangsstellung kann ein neuer Spannabstand S für eine neues, zu spannendes Werkstück 44 eingestellt werden. Hierbei bestimmt die Länge der Ausnehmung 27 den maximalen Justierweg J, d.h. den maximalen Weg, den das Führungselement 29 im Führungskanal 28 zurücklegen kann. Auf diese Weise wird die maximale Spanndifferenz definiert, die mit der erfindungsgemäßen Vorrichtung 100 überbrückt werden kann. Im Ausführungsbeispiel kann eine Spanndifferenz von 70mm überbrückt werden, d.h. jede Spannbacke 7 kann über einen Weg von 35mm bewegt werden. Die Größe der Spanndifferenz hängt aber alleine von der Baugröße und den Abmessungen der erfindungsgemäßen Spannvorrichtung ab und kann den jeweiligen Erfordernissen angepasst werden.

Zur Einstellung eines neuen Spannabstandes S zwischen den Spannbacken 7 (vgl. Figur 4b) wird das zu spannende Werkstück 44 zunächst in die Spannöffnung 43 gehalten (bspw. mittels eines Roboterarms), ohne das Werkstück 44 auf die Werkstückauflage 7' der Spannbacken 7 aufzulegen. Das Führungselement 29 ist nach wie vor entriegelt, das heißt, die Druckkammer 32 ist beaufschlagt. Nun werden die Druckkammern 31 und 35 beaufschlagt. Das Beaufschlagen der Druckkammern 31 bewirkt, dass die Grundbacken 4 und damit die Spannbacken 7 zusammenfahren, bis das Werkstück 44 geklemmt ist. Dabei wird das entriegelte Führungselement 29 über das Klemmstück 19 und den Klemmbolzen 17 mitgenommen und im Führungskanal 28 geführt. Ferner wird der Verstellanschlag 20 mitgeschoben. Das Beaufschlagen der Druckkammer 35 hat zur Folge, dass der Einstellkolben 22 den Verstellanschlag 20 zunächst um den Spannhub von 2 - 3 mm verschiebt, bis sein dem Einstellkolben 22 zugewandtes Ende am Klemmstück 19 anliegt. Damit ist die gewünschte Spannstellung erreicht, d.h. das Werkstück 44 ist fest gespannt, jedoch noch nicht zur Bearbeitung bereit. Das Führungselement 29 hat die gewünschte Endstellung erreicht. Diese Spannstellung ist in Figur 4b dargestellt.

Nun werden die Druckkammern 32 und 35 entspannt und die Druckkammer 33 beaufschlagt. Das Entspannen der Druckkammer 32 und das Beaufschlagen der Druckkammer 33 bewirken, dass das Führungselement 29 in der in Figur 4b dargestellten Endstellung festgelegt ist. Damit ist der für das zu spannende Werkstück 44 benötigte Spannabstand S definiert. Das Entspannen der Druckkammer 35 bewirkt, dass der Einstellkolben 22 in seine Ausgangsposition zurückfährt, wie sie in Figur 4a dargestellt ist und nicht mehr mit dem Verstellanschlag in Wirkverbindung steht. In dieser Lage ist das Werkstück 44 immer noch geklemmt. Der Abstand zwischen dem der Spannöffnung 43 zugewandten Ende des Verstellanschlags 20 und dem Klemmstück 19 definiert den Spannhub H definiert, der im Ausführungsbeispiel etwa 2 - 3 mm beträgt.

Nun muss die erfindungsgemäße Vorrichtung 100 wieder geöffnet werden, um das Werkstück 44 korrekt in die Spannöffnung 43 einzulegen und zu spannen. Zu diesem Zweck werden die Druckkammern 31 beaufschlagt, um die Grundbacken 4 und damit die Spannbacken 7 wieder auseinanderzufahren. Diese Situation ist in Figur 4c dargestellt. Die Grundbacken 4 können jedoch nur über den Weg des Spannhubs H auseinandergefahren werden, d.h. bis das der Spannöffnung 43 zugewandte Ende des Verstellanschlags 20 am Klemmstück 19 anliegt. Der Spannhub H ist nun der Abstand zwischen dem dem Einstellkolben 22 zugewandten Ende des Verstellanschlags 20 und dem Klemmstück 19. Die Begrenzung des Spannhubs H stellt sicher, dass später die zu spannenden Werkstücke 44 sicher auf der Werkstückablage 7' der Spannbacken 7 abgelegt werden können.

Nun ist das Werkstück 44 gelöst und wird, bspw. von einem Roboterarm, auf die Werkstückauflage 7' der Spannbacken 7 aufgelegt und neu gespannt. Hierzu werden wiederum die Druckkammern 30 beaufschlagt, so dass die Grundbacken 4 und die Spannbacken 7 um den Betrag des Spannhubs H zusammengefahren werden, bis das Werkstück 44 gespannt ist. Anschließend erfolgt ein sog. Überdrücken, d.h. ein Fertigspannen des Werkstücks 44, wobei nur die Grundbacken 4 und die Spannbacken 7 bewegt werden. Der Verstellanschlag 20 bleibt stehen. Das Werkstück 44 ist nun zum Bearbeiten bereit. Diese Situation ist in Figur 4d dargestellt. Nun können beliebig viele baugleiche Werkstücke 44 gespannt und bearbeitet werden, in dem die Spannbacken 7 wie beschrieben stets nur über den Weg des Spannhubs H geöffnet und geschlossen werden. Das Führungselement 29 bleibt im Führungskanal 28 fixiert, definiert den Spannabstand S und begrenzt durch die Wechselwirkung des Klemmstücks 19 mit dem Verstellanschlag 20 den Spannhub H.

Sobald Werkstücke mit anderen Abmessungen eingespannt werden sollen, beginnt der Zyklus des Neueinstellens des Spannabstands S mit Figur 4a von neuem. Die Beaufschlagung der verschiedenen Druckkammern mit Fluid kann in an sich bekannter Weise durch die in den Fluidleitungen angebrachte Rückschlagventile gesichert werden, um ein Lockern, Herausfallen etc. der Werkstücke 44 in Falle eines Ausfalls der Hydraulik (bspw. durch Stromausfall oder Leitungsbruch) zu vermeiden. Alle Druckkammern 30, 31; 32, 33; 34, 35 werden ausschließlich mit innerhalb der Spannvorrichtung 100 verlaufenden, gebohrten Fluidleitungen mit Fluid versorgt. Der Einbau von anders gearteten Leitungen und Schläuchen zur Fluidversorgung ist nicht erforderlich, so dass eine hohe Betriebssicherheit der erfindungsgemäßen Spannvorrichtung 100 gegeben ist. Insbesondere sind ein Leitungsbruch und ein damit einhergehender Fluidverlust ausgeschlossen.

Alle Druckkammern 30, 31 zum Spannen und Lösen der Werkstücke 44 werden im Ausführungsbeispiel über die Schaltvorrichtung 10a angesteuert und mittels der in den Bolzen 12 vorgesehenen gebohrten Fluidleitungen 25 versorgt. Alle Druckkammern 32, 33, 34, 35 zum Einstellen des jeweiligen Spannabstands S werden im Ausführungsbeispiel über die Schaltvorrichtung 10b angesteuert und mittels separater, in der Spannvorrichtung 100 verlaufender gebohrter Fluidleitungen versorgt. Auch diese Ausgestaltung trägt zum einfachen Aufbau und zur hohen Betriebssicherheit der erfindungsgemäßen Spannvorrichtung 100 bei, da insbesondere nur zwei Schaltvorrichtungen 10a, 10b zum Bedienen der erfindungsgemäßen Spannvorrichtung benötigt werden.

Das Betätigen der erfindungsgemäßen Vorrichtung 100 kann in an sich bekannter Weise mittels einer elektronischen Steuerung erfolgen, so dass alle oben beschriebenen Einstellungen bspw. vorprogammiert werden können, so dass die erfindungsgemäße Vorrichtung 100 ohne manuelle Einwirkung bspw. im Schicht- oder Dauerbetrieb eingesetzt werden kann.

## Patentansprüche

1. Spannvorrichtung (100) mit Spannbacken (7), die in einer Spannstellung einen definierten Spannabstand (S) einnehmen, in dem ein Werkstück (44) gehalten ist, wobei eine Justiervorrichtung (29, 17, 19) zum Voreinstellen verschiedener definierter Spannabstände (S, S') in Abhängigkeit von den Abmessungen des zu spannenden Werkstücks (44) vorgesehen ist, **dadurch gekennzeichnet, dass** die Justiervorrichtung in einem Führungsgehäuse (8) aufgenommen ist, in welchem ein Führungselement (29) über einen definierten Justierweg (J) bewegbar geführt ist, das Führungselement (29) mit mindestens einer Spannbacke (7) in Wirkverbindung steht und zum Voreinstellen verschiedener definierter Spannabstände (S) das Führungselement (29) im Führungsgehäuse (8) fixierbar ist, dass das Führungselement (29) einen Klemmbolzen (17) aufweist, der an seinem freien Ende mit einem Klemmstück (19) versehen ist, welcher mit mindestens einer Spannbacke (7) in Wirkverbindung steht und dass der Klemmbolzen (17) in einem im Führungselement (29) vorgesehenen Hohlraum aufgenommen ist, der Druckkammern (32, 33) zur hydraulischen oder pneumatischen Steuerung der Justiervorrichtung (29, 17, 19) bildet.

2. Spannvorrichtung nach Anspruch 1, **dadurch gekennzeichnet, dass** in einer Druckkammer (33) eine Druckfeder (18) angeordnet ist und dass das Führungselement (29) durch Betätigung des Klemmbolzens (17) entgegen der Federkraft der Druckfeder (18) im Führungsgehäuse (8) entriegelbar ist.

3. Spannvorrichtung nach einem der vorhergehenden Ansprüche, **dadurch gekennzeichnet, dass** der Justiervorrichtung (29, 17, 19) eine Einstellvorrichtung (20, 21, 22) zum Einstellen eines Spannhubs (H) zugeordnet ist.

4. Spannvorrichtung nach Anspruch 3, **dadurch gekennzeichnet, dass** die Einstellvorrichtung einen Verstellanschlag (20) aufweist, der mit der Justiervorrichtung (29, 17, 19) in Wirkverbindung steht und die Position sowie die Länge des Spannhubs (H) in der Spannvorrichtung (100) festlegt.

5. Spannvorrichtung nach Anspruch 4, **dadurch gekennzeichnet, dass** der Verstellanschlag (20) mit einem Einstellkolben (22) in Wirkverbindung steht, der über Druckkammern (34, 35) hydraulisch oder pneumatisch steuerbar ist.

6. Spannvorrichtung nach einem der vorhergehenden Ansprüche, **dadurch gekennzeichnet, dass** die Spannbacken (7) auf Grundbacken (4) befestigt sind.

7. Spannvorrichtung nach einem der Ansprüche 3 bis 6, **dadurch gekennzeichnet, dass** die Einstellvorrichtung (20, 21, 22) in einer Grundbacke (4) angeordnet ist.

8. Spannvorrichtung nach Anspruch 6 oder 7, **dadurch gekennzeichnet, dass** zur Synchronisierung der Bewegung der Spannbacken (7) jede Grundbacke (4) mit einer Zahnstange (14) verbunden ist, die in ein federnd vorgespanntes Doppelzahnrad (13) eingreifen, welches in der Spannvorrichtung (100) drehbar gelagert ist.

9. Spannvorrichtung nach einem der Ansprüche 6 bis 8, **dadurch gekennzeichnet, dass** jede Grundbacke (4) auf einem gehäusefesten Bolzen (12) bewegbar angeordnet ist und über Druckkammern (30, 31) pneumatisch oder hydraulisch steuerbar ist.

10. Spannvorrichtung nach Anspruch 9, **dadurch gekennzeichnet, dass** jeder Bolzen (12) einen Druckteller (24) aufweist und in einer in der Grundbacke (4) vorgesehenen Ausnehmung aufgenommen ist derart, dass mittels des Drucktellers (24) die Ausnehmung in die Druckkammern (30, 31) unterteilt ist.

11. Spannvorrichtung nach Anspruch 9 oder 10, **dadurch gekennzeichnet, dass** die Spannvorrichtung (100) gebohrte Fluidleitungen (25) zur hydraulischen oder pneumatischen Versorgung der Druckkammern (30, 31; 32, 33; 34, 35) aufweist, welche mit zwei Schaltvorrichtungen (10a, 10b) verbunden sind.

12. Spannvorrichtung nach einem der Ansprüche 6 bis 11, **dadurch gekennzeichnet, dass** es ein Gehäuse (45) aufweist und die Grundbacken (4) in horizontal im Gehäuse (45) verlaufenden Führungsnuten (23) geführt sind.

## Claims

1. Clamping device (100) with clamping jaws (7) having in a clamping position a defined clamping distance (S), in which a workpiece (44) is held, wherein an adjustment device (29, 17, 19) is provided and serves to preset different defined clamping distances (S) depending on the dimensions of the workpiece (44) to be clamped, **characterized in that** the adjustment device is received in a guide housing (8), in which a guide element (29) is movably guided over a defined adjustment distance (J), wherein the guide element (29) is in operative connection with at least one clamping jaw (7) and is fixable within the guide housing (8) in order to preset different defined clamping distances (S), wherein the guide element (29) is provided with a clamp bolt (17) having a clamp piece (19) at its free end, which is in operative connection with at least one clamping jaw (7), and wherein the clamp bolt (17) is received in a cavity provided in the guide element (29), said cavity forming pressure chambers (32, 33) serving to control the adjustment device (29, 17, 19) hydraulically or pneumatically.

2. Clamping device according to claim 1, **characterized in that** a pressure spring (18) is provided within a pressure chamber (33) and that the guide element (29) is releasable against the force of the pressure spring by operating the clamp bolt (17).

3. Clamping device according to any of the preceding claims, **characterized in that** a setting device (20, 21, 22) serving to set a clamping stroke (H) is assigned to the adjusting device (29, 17, 19).

4. Clamping device according to claim 3, **characterized in that** the setting device is provided with a variable stop (20), which is in operative connection with the adjusting device (29, 17, 19) and which sets the position and the length of the clamping stroke (H) within the clamping device (100).

5. Clamping device according to claim 4, **characterized in that** the variable stop (20) is in operative connection with a setting piston (22), which is controllable by pressure chambers (34, 35) hydraulically or pneumatically.

6. Clamping device according to any of the preceding claims, **characterized in that** the clamping jaws (7) are attached to base jaws (4).

7. Clamping device according to any of the claims 3 to 6, **characterized in that** the setting device (20, 21, 22) is accommodated within a base jaw (4).

8. Clamping device according to claim 6 or 7, **characterized in that** each base jaw (4) is connected with a toothed rack (14) which engage a flexibly pre-tensioned double gear (13), which is rotatably mounted within the clamping device (100), for synchronization of the movement of the clamping jaws (7).

9. Clamping device according to one of the claims 6 to 8, **characterized in that** each base jaw (4) is movably accommodated on a fixed bolt (12) and is controllable via pressure chambers (30, 31).

10. Clamping device according to claim 9, **characterized in that** each bolt (12) is provided with a pressure plate (24) and is received in a recess provided the base jaw (4), in such a way that the recess is divided into pressure chambers (30, 31) by the pressure plate (24).

11. Clamping device according to claim 9 or 10, **characterized in that** the clamping device (100) is provided with drilled fluid lines (25) for the hydraulic or pneumatic supply of the pressure chambers (30, 31; 32, 33; 34, 35), which are connected with two switching devices (10a, 10b).

12. Clamping device according to any of the claims 6 to 11, **characterized in that** it is provided with a housing (45) and that the base jaws (4) are guided within guide grooves (23) which are horizontally positioned within the housing (45).

## Revendications

1. Dispositif de serrage (100) avec mâchoires de serrage (7) qui sont disposées à une distance de serrage (S) définie dans laquelle une pièce à usiner (44) est maintenue, un dispositif d'ajustage (29, 17, 19) étant prévu pour prérégler des distances de serrage différentes et définies en fonction des dimensions des pièces à usiner (44) à serrer, **caractérisé en ce que** le dispositif d'ajustage (29, 17, 19) est logé dans un logement de guidage (8), dans lequel un élément de guidage (29) est guidé de manière mobile le long d'un chemin d'ajustage (J), que l'élément de guidage (29) est en liaison de coopération avec au moins une mâchoire de serrage (7), que l'élément de guidage (29) peut être fixé dans le logement de guidage (8) pour prérégler des distances de serrage (S) définies et différents, que l'élément de guidage (29) possède un boulon de serrage (17) ayant une pièce de serrage (19) à son extrémité libre, lequel est en liaison de coopération avec au moins une mâchoire de serrage (7), et que le boulon de serrage est reçu dans une cavité disposé dans l'élément de guidage (29), laquelle cavité formant des chambres de pression (32, 33) pour le contrôle hydraulique ou pneumatique du dispositif d'ajustage (29, 17, 19).

2. Dispositif de serrage selon la revendication 1, **caractérisé en ce que** une chambre de pression (33) possède un ressort de pression (18) et que l'élément de guidage (29) peut être déverrouillé dans le logement de guidage (8) par l'actionnement du boulon de serrage (17), à l'encontre de la force du ressort de pression (18).

3. Dispositif de serrage selon l'une des revendications 1 ou 2, **caractérisé en ce que** un dispositif de réglage (20, 21, 22) pour régler un course de serrage (H) est associé à l'élément de guidage (29).

4. Dispositif de serrage selon la revendication 3, **caractérisé en ce que** le dispositif de réglage possède une butée de réglage (20) qui est en liaison de coopération avec le dispositif d'ajustage (29, 17, 19) et qui définit la position et la longueur du course de serrage (H).

5. Dispositif de serrage selon la revendication 4, **caractérisé en ce que** la butée de réglage (20) est en liaison de coopération avec un piston de réglage (22), qui peut être contrôlé de manière hydraulique ou de manière pneumatique par des chambres de pression (34, 35).

6. Dispositif de serrage selon l'une quelconque des revendications précédentes, **caractérisé en ce que** les mâchoires de serrage (7) sont attachées à des mâchoires de base (4).

7. Dispositif de serrage selon l'une quelconque des revendications 3 à 6, **caractérisé en ce que** le dispositif de réglage (20, 21, 22) est déposé dans une mâchoire de base (4).

8. Dispositif de serrage selon l'une des revendications 6 ou 7, **caractérisé en ce que** chaque mâchoire de base (4) est reliée à une crémaillère, qui s'engrène avec une roue dentée double (13) étant montée à rotation dans le dispositif de serrage (100).

9. Dispositif de serrage selon l'une quelconque des revendications 6 à 8, **caractérisé en ce que** chaque mâchoire de base (4) est montée de manière mobile sur un boulon (12) ayant une position fixe et que chaque mâchoire de base (4) peut être contrôlé de manière hydraulique ou de manière pneumatique par des chambres de pressure (30, 31).

10. Dispositif de serrage selon la revendication 9, **caractérisé en ce que** chaque boulon (12) possède une plaque de pression (24) et est reçu dans une échancrure disposée dans une mâchoire de base (4) de sorte que l'échancrure est partagée en les chambres de pression (30, 31) par la plaque de pression (24).

11. Dispositif de serrage selon l'une des revendications 9 ou 10, **caractérisé en ce que** le dispositif de serrage (100) possède des conduites de fluide (25) forés pour l'approvisionnement hydraulique ou pneumatique des chambres de pressure (30, 31; 32, 33; 34, 35), qui sont reliés à deux dispositifs de commutation (10a, 10b).

12. Dispositif de serrage selon l'une quelconque des revendications 6 à 11, **caractérisé en ce que** il possède un logement (45) et que les mâchoires de base (4) sont guidées dans des rainures (23) s'étendant horizontalement dans le logement (45).
